# EUROPÄISCHE PATENTSCHRIFT

(11) **EP 1 714 928 B1**
(45) Veröffentlichungstag und Bekanntmachung des Hinweises auf die Patenterteilung: **25.07.2012**
(21) Anmeldenummer: 06111600.0
(22) Anmeldetag: 23.03.2006
(51) Int. Cl.: B65H 19/22, B65H 19/28

(54) **Verfahren zum Aufführen einer Materialbahn auf einen Tambour und Wickelmaschine zur Durchführung des Verfahrens**
Method for leading a web onto a roller and winding machine to carry out the method
Méthode pour guider une bande de matériau sur un tambour et bobineuse pour la réalisation de cette méthode

(30) Priorität: 19.04.2005 DE 102005000036
(43) Veröffentlichungstag der Anmeldung: 25.10.2006
(73) Patentinhaber: Voith Patent GmbH, 89522 Heidenheim (DE)
(72) Erfinder: Ristl, Thomas, 1120, Wien (AT); Reisinger, Franz, 3144, Wald (AT)
(74) Vertreter: Kunze, Klaus

(56) Entgegenhaltungen:
- EP-A2- 0 995 707
- EP-A2- 1 038 817
- DE-A1- 19 848 806
- DE-A1- 19 848 813
- DE-A1- 19 907 550

## Beschreibung

Die Erfindung betrifft ein Verfahren zum Aufführen einer Materialbahn, insbesondere einer Papier- oder Kartonbahn, auf einen Tambour, insbesondere auf einen leeren oder teilbewickelten Tambour, wobei zunächst ein Aufführstreifen der Materialbahn über einen Umfangsbereich einer Tragtrommel in einen Ausschussbehälter, in einen Auflöser oder auf ein Förderband geführt wird.

Weiterhin betrifft die Erfindung eine Wickelmaschine zur Durchführung des Verfahrens gemäß dem Oberbegriff des Anspruchs 16.

Ein derartiges Verfahren zum Aufführen einer Materialbahn auf einen Tambour und eine derartige Wickelmaschine zum Aufführen einer Materialbahn auf einen Tambour ist beispielsweise aus US 4,147,287 bekannt, die als nächstliegendes Stand der Technik angesehen wird.

Ein derartiges Aufführen einer Materialbahn auf einen Tambour ist beispielsweise zu Beginn eines neuen Wickelvorgangs mit einem neuen, noch unbewickelten Tambour ("Leertambour") oder zur Fortsetzung eines bereits gestarteten Wickelvorgangs nach einem ungewollten oder herbeigeführten Bahnabriss mit einem bereits teilbewickelten Tambour erforderlich.

Es ist allgemein bekannt, den aus einer Maschine zur Herstellung oder Veredelung einer Materialbahn kommenden und über einen Teil des Umfangs der Tragtrommel geführten Aufführstreifen, zum Beispiel der Randstreifen der Materialbahn, sofort auf den mit der Tragtrommel einen Wickelspalt bildenden Tambour aufzuführen. Erst danach wird der Aufführstreifen auf die volle Materialbahnbreite verbreitert. Durch das sofortige Aufführen des Aufführstreifens auf den Tambour entsteht eine so genannte "Wickelkarotte" mit ungleichmäßiger Verteilung der Bahnspannung zumindest im Wickelkern. Somit besteht der Nachteil, dass der anfänglich aufgewickelte Teil der Materialbahn beim Wiederabwickeln der Materialbahn als Ausschuss verworfen werden muss. Es kann auch, zum Beispiel nach einem Stillstand der Herstellungs- oder Veredelungsmaschine, vorkommen, dass die Materialbahn anfangs noch nicht die gewünschten Qualitäts- und/oder Produktionsmerkmale aufweist. In diesem Fall ist es unerwünscht, den nicht verkäuflichen Teil der Materialbahn aufzuwickeln anstatt ihn sofort als Ausschuss abzuführen.

Um die Bildung einer "Wickelkarotte" zu verhindern und um die Materialbahn erst nach Erfüllen der gewünschten Qualitäts- und/oder Produktionsmerkmale auf den Tambour aufzuführen, wird, wie auch allgemein bekannt ist, der Aufführstreifen über einen Teil des Umfangs der dem Tambour vorgeschalteten Tragtrommel hinweg einem Ausschussbehälter ("Pulper") oder einem Auflöser zugeführt. Verschiedenartige Ausschussbehälter sind aus zahlreichen Veröffentlichungen bekannt, so beispielsweise aus der europäischen Patentschrift EP 0 664 267 B1, aus der deutschen Offenlegungsschrift DE 197 44 505 A1 und aus dem Sonderdruck aus dem "Wochenblatt für Papierfabrikation" 123, 1995, Nr. 4, Seite 5. Nach dem Breitfahren des Aufführstreifens unter kontinuierlichem Abführen desselben in den Ausschussbehälter wird die jetzt in voller Breite ankommende Materialbahn durchgetrennt und erst danach auf den Tambour aufgeführt.

Das entstehende Problem bei einem derartigen Verfahren besteht darin, dass der Aufführstreifen beziehungsweise die Materialbahn die Tendenz besitzt, sich schon vor dem Durchtrennen auf den Tambour ungewollt selbst aufzuführen ("Selbstaufführung"). Die Tendenz der Selbstaufführung des Aufführstreifens beziehungsweise der Materialbahn wird von verschiedenen Faktoren, beispielsweise der Nipgeometrie, der Oberflächenform beziehungsweise dem Anteil der offenen Flächen, der Bezugshärte, der Nipkraft und der Papiereigenschaft, beeinflusst. Zusätzlich tritt dieses Problem verstärkt bei hohen Bahngeschwindigkeiten auf.

Es ist daher bereits versucht worden, dieses Problem dadurch zu lösen, dass, wie in der europäischen Patentschrift EP 0 658 504 B1 offenbart, die dem Tambour vorgeschaltete Tragtrommel als besaugte Trommel ausgeführt ist, in der Trommel also ein Unterdruck erzeugt wird, der über entsprechende Öffnungen in der Trommel auf die Materialbahn wirkt und diese an der Trommel festhält. Zwar kann hiermit eine Selbstaufführung der Materialbahn auf den Tambour weitgehend vermieden werden. Durch den Unterdruck in der Tragtrommel wird jedoch die Abnahme der Bahn zur Ableitung in den Ausschussbehälter erschwert.

Weiterhin ist in der deutschen Offenlegungsschrift DE 198 48 816 A1 eine Wickelmaschine zum Aufwickeln einer Materialbahn auf einen Tambour vorgeschlagen, bei der die über eine Einlaufwalze zugeführte Materialbahn zusammen mit einem perforierten Stützband über eine besaugbare Tragtrommel geführt und zwischen der Tragtrommel und dem Tambour ein Wickelspalt gebildet wird. Dabei ist das Stützband im Anschluss an die Tragtrommel über eine Auslaufwalze geführt, die im Bereich eines Ausschussauflösers angeordnet ist, in den das Aufführende der Materialbahn oder die gesamte Materialbahn vor einem späteren Aufführen auf den Tambour abgeführt wird. Ferner ist die einen gelochten Mantel aufweisende und/oder mit Umfangsrillen versehene Tragtrommel in ihrem nicht von dem perforierten Stützband und der Materialbahn umschlungenen Teil des Umfangs von außen besaugt. Diese Vorrichtung kann zwar auch eine Selbstaufführung der Materialbahn auf den Tambour vermeiden, jedoch unterliegt das perforierte Stützband einem Verschleiß und muss somit in bestimmten Zeitintervallen ersetzt werden. Auch bringt die Besaugung der in den Herstellungskosten teureren Tragtrommel mit einem gelochten Mantel und/oder mit Umfangsrillen erhöhte laufende Betriebskosten mit sich.

Ferner wird bezüglich des Stands der Technik auf die deutsche Offenlegungsschrift DE 198 48 806 A1 verwiesen. Diese Druckschrift offenbart ein Verfahren zum Aufführen einer Materialbahn auf einen Tambour, bei welchem der Anfang der aufzuführenden Materialbahn um eine dem Tambour vorgeschaltete Trommel herumgeführt und vor dem Aufführen auf den Tambour einer Vorbereitungsstation wie beispielsweise einem Ausschussauflöser zugeführt wird. Dabei wird die Materialbahn vor dem Aufführen auf den Tambour mittels Blasluft vom Tambour ferngehalten. Offenbart wird ferner eine Vorrichtung zur Durchführung des Verfahrens mit einem quer zur Bahnlaufrichtung angeordneten Blasbalken mit mindestens einer Austrittsöffnung für die Blasluft, Mittel zur Zuführung von Blasluft zum Blasbalken und Steuermittel zum Steuern des Einbringens von Blasluft. Zwar kann auch durch dieses Verfahren und diese Vorrichtung eine Selbstaufführung der Materialbahn auf den Tambour weitestgehend vermieden werden, jedoch bringt der Bedarf an Blasluft erhöhte Investitionskosten und hohe laufende Betriebskosten für die offenbarte Vorrichtung mit sich.

Die US 4, 147, 287 offenbart ein System zur Aufführung einer Papierbahn, bei dem die Papierbahn mittels einer Coanda- Strömung unterstützt wird. Dabei können sich jedoch, eine stramme Kernanwicklung verhindernde, Luftpolster zwischen den ersten Wickellagen ausbilden.

Der Erfindung liegt daher die Aufgabe zugrunde, ein Verfahren der eingangs genannten Art so weiterzubilden, dass der Aufführstreifen zunächst bis in den Ausschussbehälter, in den Auflöser oder auf das Förderband zuverlässig und kontrolliert geführt wird und dass ein Selbstaufführen desselben auf den Tambour unabhängig von dessen jeweiliger Position soweit wie möglich verhindert wird, ohne dadurch die Bahnabnahme von der dem Tambour vorgeschalteten Tragtrommel zu erschweren. Außerdem soll eine geeignete Wickelmaschine zur Durchführung des Verfahrens angegeben werden.

Diese Aufgabe wird bei Verfahren erfindungsgemäß dadurch gelöst, dass zwischen die Tragtrommel und den Aufführstreifen zumindest während der Führung des Aufführstreifens über den Umfangsbereich der Tragtrommel mindestens eine Flüssigkeit eingebracht wird. Anstelle der mindestens einen Flüssigkeit kann auch ein Gemisch von Flüssigkeiten, ein Gas, ein Gemisch von Gasen, ein kondensierendes gasförmiges Medium, insbesondere Dampf, und dergleichen eingebracht werden.

Die erfindungsgemäße Aufgabe wird auf diese Weise vollkommen gelöst.

Dieses erfindungsgemäße Verfahren gewährleistet, dass der Aufführstreifen stabilisiert, das heißt zuverlässig und kontrolliert über den Teilumfang der Tragtrommel geführt wird. Dadurch erhöht sich insgesamt die Betriebssicherheit und infolgedessen die Runability der Wickelmaschine. Weiterhin reduziert sich die Überführzeit der Materialbahn auf den Tambour und eine Ausschussproduktion wird weitestgehend vermieden. Auch besteht die Möglichkeit einer Nachrüstung an bestehenden Wickelmaschinen ohne größeren Aufwand, wobei die Installations- und Betriebskosten gering ausfallen, sowohl bei Neuinstallationen als auch bei Nachrüstungen.

Die Einbringung der mindestens einen Flüssigkeit erfolgt bevorzugt auf zweierlei Arten: die Tragtrommel wird in dem Bereich, in welchem der Aufführstreifen auf sie aufläuft, zumindest während der Führung des Aufführstreifens besprüht oder der Aufführstreifen wird zumindest während seiner Führung über den Umfangsbereich der Tragtrommel besprüht. Beide Möglichkeiten erbringen vollumfänglich die zuvor genannten Vorteile.

Die mindestens eine Flüssigkeit wird mit wenigstens einer vorzugsweise steuer-/regelbaren Sprüheinrichtung, die mindestens eine, vorzugsweise mehrere Sprühdüsen umfasst, ein- beziehungsweise aufgebracht. Dies erbringt den Vorteil einer erhöhten Prozesssicherheit bei idealer Einbringung der mindestens einen Flüssigkeit.

Ferner erfolgt das Lösen des Aufführstreifens von der Tragtrommel bevorzugt durch mindestens einen vorzugsweise anstellbaren Schaber, insbesondere durch einen Klingen- und/oder Luftschaber, wobei dieser ständig oder nur während des Aufführens an die Tragtrommel angelegt sein kann. Der Schaber kann selbstverständlich auch mit einer Auffangwanne versehen sein. Somit wird der Aufführstreifen ortsgenau von der Tragtrommel bei besten Sicherheiten gelöst.

Hinsichtlich des Aufführvorgangs sind bevorzugt zwei Möglichkeiten vorgesehen. Die erste Möglichkeit zeichnet sich dadurch aus, dass während der Führung des Aufführstreifens über den Umfangsbereich der Tragtrommel der Tambour an die Tragtrommel bei Ausbildung eines Nips zwischen der Tragtrommel und dem Tambour angelegt wird, dass danach der Aufführstreifen bis zu einer gewünschten Breite der Materialbahn breit gefahren wird und dass anschließend die Materialbahn durchtrennt und mit dem Aufwickeln der Materialbahn auf den Tambour zu einer Wickelrolle begonnen wird. Die zweite Möglichkeit ist dadurch gekennzeichnet, dass während der Führung des Aufführstreifens über den Umfangsbereich der Tragtrommel er bis zu einer gewünschten Breite der Materialbahn breit gefahren wird, dass danach der Tambour an die Tragtrommel bei Ausbildung eines Nips zwischen der Tragtrommel und dem Tambour angelegt wird und dass anschließend die Materialbahn durchtrennt und mit dem Aufwickeln der Materialbahn auf den Tambour zu einer Wickelrolle begonnen wird. Beiden Möglichkeiten ist gemeinsam, dass sie einen schnellen und prozesssicheren Aufführvorgang der Materialbahn auf den Tambour bei möglichst kleinen Ausschussraten ermöglichen und auch begünstigen.

Das Breitfahren des Aufführstreifens bis zu einer gewünschten Breite der Materialbahn erfolgt bevorzugt mittels mindestens eines Spitzenschneiders und die gewünschte Breite der Materialbahn ist im Regelfall die ganze Bahnbreite.

Weiterhin kann das Durchtrennen der Materialbahn passiv, insbesondere durch Selbsttrennung mittels Ausbildung einer Schlaufe, und/oder aktiv, insbesondere mittels eines Goosenecks, eines IBS-Bands oder eines Wasserstrahls, erfolgen, da alle genannten Arten sich durch eine hohe Zuverlässigkeit, Präzision und Kostenvorteile auszeichnen.

Bevorzugt erfolgt das Durchtrennen der Materialbahn erst dann, nachdem sie mindestens ein gewünschtes Qualitätsmerkmal und/oder Produktionsmerkmal erfüllt. Gewünschte Qualitätsmerkmale der Materialbahn sind beispielsweise die Oberflächenrauhigkeit, das Schrumpfungsquerprofil und die Faserorientierung, wohingegen gewünschte Produktionsmerkmale der Materialbahn beispielsweise die Bahngeschwindigkeit, die Bahnbreite oder die Produktionsmenge sind.

Weiterhin wird vor dem Heranführen des Aufführstreifens an die Tragtrommel der Tambour derart angeordnet, dass zwischen der Tragtrommel und dem Tambour ein radialer Abstand von mindestens 1 mm besteht. Dadurch wird auf effektive Weise sichergestellt, dass selbst bei geringsten Aufführzeiten sich der Aufführstreifen beziehungsweise die Materialbahn nicht selbst auf den Tambour aufführt.

Zur Lösung der Aufgabe wird auch eine Wickelmaschine mit den kennzeichnenden Merkmalen des Anspruchs 16 vorgeschlagen. Hierbei ist wenigstens eine mindestens eine, vorzugsweise mehrere Sprühdüsen aufweisende und vorzugsweise steuer-/regelbare Sprüheinrichtung vorgesehen, die mindestens eine Flüssigkeit zwischen die Tragtrommel und den Aufführstreifen zumindest während der Führung des Aufführstreifens über den Umfangsbereich der Tragtrommel einbringt. Anstelle der mindestens einen Flüssigkeit kann auch ein Gemisch von Flüssigkeiten, ein Gas, ein Gemisch von Gasen, ein kondensierendes gasförmiges Medium, insbesondere Dampf, und dergleichen eingebracht werden.

Die mindestens eine Sprüheinrichtung ist bevorzugt derart angeordnet, dass die Tragtrommel in dem Bereich, in welchem der Aufführstreifen auf sie aufläuft, zumindest während der Führung des Aufführstreifens mit der mindestens einen Flüssigkeit besprüht wird und/oder dass der Aufführstreifen zumindest während seiner Führung über den Umfangsbereich der Tragtrommel mit der mindestens einen Flüssigkeit besprüht wird. Die Sprüheinrichtung umfasst hierbei bevorzugt zumindest eine Zuleitung, ein Absperrorgan, einen Mengeneinsteller und mehrere Sprühdüsen.

Die Wickelmaschine weist weiterhin bevorzugt mindestens einen vorzugsweise anstellbaren Schaber, insbesondere ein Klingen- und/oder Luftschaber, zum Lösen des Aufführstreifens von der Tragtrommel auf, wobei er eine Schaberbreite aufweist, die zumindest gleich der Breite des Aufführstreifens oder die zumindest gleich der Breite der Tragtrommel ist.

Weitere Merkmale und Vorteile der Erfindung ergeben sich aus den abhängigen Ansprüchen und der nachfolgenden Beschreibung bevorzugter Ausführungsbeispiele unter Bezugnahme auf die Zeichnung.

Es zeigen
- Figur 1: eine schematische und perspektivische Ansicht einer erfindungsgemäßen Wickelmaschine; und
- Figur 2: eine schematische und Seitenansicht der Wickelmaschine der Figur 1.

Die im Folgenden beschriebene Wickelmaschine ist allgemein zum Aufwickeln einer laufenden Faserstoffbahn, beispielsweise einer Papier- oder Kartonbahn, einsetzbar. Die Wickelmaschine kann am Ende einer Maschine zur Herstellung oder Veredelung einer laufenden Faserstoffbahn angeordnet werden, um die fertige laufende Faserstoffbahn zu einer Wickelrolle aufzuwickeln. Die Wickelmaschine kann aber auch zum Umrollen fertiger Wickelrollen verwendet werden. Rein beispielhaft wird davon ausgegangen, dass es sich hier um eine Wickelmaschine zum Aufwickeln einer fortlaufenden Faserstoffbahn handelt.

Die Figur 1 zeigt eine schematische und perspektivische Ansicht einer Wickelmaschine 1 zum Aufwickeln einer Materialbahn 2 auf einen Tambour 3. Sie umfasst eine auch als Anpresstrommel oder Stützwalze bezeichnete Tragtrommel 4, die entweder starr gelagert oder entlang einer gedachten mittels einer nicht dargestellten Anpresseinrichtung verlagerbar ist und die von einem nicht dargestellten Antrieb, insbesondere einem Zentrumsantrieb, angetrieben ist. Die verschiedenen Lagerungs- und Bewegungsarten für die Tragtrommel 4 sind insbesondere in der europäischen Patentanmeldung EP 0 941 955 A2 offenbart; ihr Inhalt wird hiermit zum Gegenstand dieser Beschreibung gemacht. Hinsichtlich der weiteren konstruktiven Eigenschaften und verfahrenstechnischen Aspekte der Wickelmaschine 1 und dem Ablauf des Wickelverfahrens wird auf die PCT-Offenlegungsschrift WO 98/52858 A1 verwiesen; auch der Inhalt dieser Anmeldung wird hiermit vollinhaltlich zum Gegenstand dieser Beschreibung gemacht.

Die Wickelmaschine 1 dient in beschriebener Weise auch zeitweise zum Aufführen der Materialbahn 2 auf den Tambour 3, insbesondere einen leeren oder teilbewickelten Tambour. Dabei ist ein aus der Materialbahn 2 heraus getrennter Aufführstreifen 5 über einen Umfangsbereich 6 der Tragtrommel 4 geführt, der wiederum in Bewegungsrichtung B (Pfeil) des Aufführstreifens 5 ein Ausschussbehälter (vgl. Figur 2), ein Auflöser oder ein Förderband nachgeordnet ist. Vor dem Heranführen des Aufführstreifens 5 an die Tragtrommel 2 wird der Tambour 3 derart angeordnet, dass zwischen der Tragtrommel 4 und dem Tambour 3 ein radialer Abstand A von mindestens 1 mm besteht.

Es ist eine mindestens eine, vorzugsweise mehrere Sprühdüsen 8 aufweisende und vorzugsweise steuer-/regelbare Sprüheinrichtung 7 vorgesehen, die mindestens eine Flüssigkeit 9 zwischen die Tragtrommel 4 und den Aufführstreifen 5 zumindest während der Führung des Aufführstreifens 5 über den Umfangsbereich 6 der Tragtrommel 4 einbringt. Anstelle der mindestens einen Flüssigkeit kann auch ein Gemisch von Flüssigkeiten, ein Gas, ein Gemisch von Gasen, ein kondensierendes gasförmiges Medium, insbesondere Dampf, und dergleichen eingebracht werden.

Die Sprüheinrichtung 7 ist derart angeordnet, dass die Tragtrommel 4 in dem Bereich 10, in welchem der Aufführstreifen 5 auf sie aufläuft, zumindest während der Führung des Aufführstreifens 5 mit der mindestens einen Flüssigkeit 9 besprüht wird. Weiterhin umfasst sie zumindest eine Zuleitung 11, ein Absperrorgan und einen Mengeneinsteller, wobei die beiden zuletzt genannten Bauteile dem Fachmann bekannt und deshalb nicht näher dargestellt sind.

Die Figur 2 zeigt eine schematische und Seitenansicht der Wickelmaschine 1 der Figur 1.

Dabei ist ansatzweise ein Ausschussbehälter 12 zu erkennen, der in Bewegungsrichtung B (Pfeil) des Aufführstreifens 5 der Tragtrommel 4 nachgeordnet ist.

Weiterhin ist ein vorzugsweise anstellbarer Schaber 13, insbesondere ein Klingen- und/oder Luftschaber, zum Lösen des Aufführstreifens 5 von der Tragtrommel 4 zu erkennen, der ständig oder nur während des Aufführens an die Tragtrommel 4 angelegt sein kann. Der Schaber 13 weist eine Schaberbreite auf, die zumindest gleich der Breite des Aufführstreifens 5 ist. Jedoch kann der Schaber 13 auch eine Schaberbreite aufweisen, die zumindest gleich der Breite der Tragtrommel 4 ist.

Wie bereits erwähnt, ist die vorzugsweise mehrere Sprühdüsen 8 aufweisende und vorzugsweise steuer-/regelbare Sprüheinrichtung 7 derart angeordnet und ausgerichtet, dass die mindestens eine Flüssigkeit 9 zwischen die Tragtrommel 4 und den Aufführstreifen 5 zumindest während der Führung des Aufführstreifens 5 über den Umfangsbereich 6 der Tragtrommel 4 eingebracht wird. Jedoch kann sie auch derart angeordnet und ausgerichtet sein, dass der Aufführstreifen 5 zumindest während seiner Führung über den Umfangsbereich 6 der Tragtrommel 4 mit der mindestens einen Flüssigkeit 9 besprüht wird.

Die in den beiden Figuren dargestellte und erfindungsgemäße Wickelmaschine 1 eignet sich in hervorragender Weise auch zur Durchführung des erfindungsgemäßen Verfahrens zum Aufführen einer Materialbahn, insbesondere einer Papier- oder Kartonbahn, auf einen Tambour, insbesondere auf einen leeren oder teilbewickelten Tambour. Auch lassen sich ideal und problemlos die beiden Möglichkeiten des Aufführvorgangs realisieren.

Das Breitfahren des Aufführstreifens 5 bis zu einer gewünschten Breite der Materialbahn 2 erfolgt bevorzugt mittels mindestens eines bekannten Spitzenschneiders und die gewünschte Breite der Materialbahn 2 ist im Regelfall die ganze Bahnbreite. Und das Durchtrennen der Materialbahn 2 erfolgt in bekannter Weise passiv, insbesondere durch Selbsttrennung mittels Ausbildung einer Schlaufe, und/oder aktiv, insbesondere mittels eines Goosenecks, eines IBS-Bands oder eines Wasserstrahls, und erst dann, nachdem die Materialbahn 2 mindestens ein gewünschtes Qualitätsmerkmal und/oder Produktionsmerkmal erfüllt. Gewünschte Qualitätsmerkmale der Materialbahn 2 sind beispielsweise die Oberflächenrauhigkeit, das Schrumpfungsquerprofil und die Faserorientierung, wohingegen gewünschte Produktionsmerkmale der Materialbahn 2 beispielsweise die Bahngeschwindigkeit, die Bahnbreite oder die Produktionsmenge sind.

Zusammenfassend ist festzuhalten, dass durch die Erfindung ein Verfahren der eingangs genannten Art so weitergebildet wird, dass der Aufführstreifen zunächst bis in den Ausschussbehälter, in den Auflöser oder auf das Förderband zuverlässig und kontrolliert geführt wird und dass ein Selbstaufführen desselben auf den Tambour unabhängig von dessen jeweiliger Position soweit wie möglich verhindert wird, ohne dadurch die Bahnabnahme von der dem Tambour vorgeschalteten Tragtrommel zu erschweren.

### Bezugszeichenliste

- 1: Wickelmaschine
- 2: Materialbahn
- 3: Tambour
- 4: Tragtrommel
- 5: Aufführstreifen
- 6: Umfangsbereich
- 7: Sprüheinrichtung
- 8: Sprühdüse
- 9: Medium
- 10: Bereich
- 11: Zuleitung
- 12: Ausschussbehälter
- 13: Schaber

- A: Abstand
- B: Bewegungsrichtung (Pfeil)

## Patentansprüche

1. Verfahren zum Aufführen einer Materialbahn (2), insbesondere einer Papier-oder Kartonbahn, auf einen Tambour (3), insbesondere auf einen leeren oder teilbewickelten Tambour (3), wobei zunächst ein Aufführstreifen (5) der Materialbahn (2) über einen Umfangsbereich (6) einer Tragtrommel (4) in einen Ausschussbehälter (12), in einen Auflöser oder auf ein Förderband geführt wird,
**dadurch gekennzeichnet,**
**dass** zwischen die Tragtrommel (4) und den Aufführstreifen (5) zumindest während der Führung des Aufführstreifens (5) über den Umfangsbereich (6) der Tragtrommel (4) mindestens eine Flüssigkeit (9) eingebracht wird.

2. Verfahren nach Anspruch 1,
**dadurch gekennzeichnet,**
**dass** die Tragtrommel (4) in dem Bereich (10), in welchem der Aufführstreifen (5) auf sie aufläuft, zumindest während der Führung des Aufführstreifens (5) mit der mindestens einen Flüssigkeit (9) besprüht wird.

3. Verfahren nach Anspruch 1 oder 2,
**dadurch gekennzeichnet,**
**dass** der Aufführstreifen (5) zumindest während seiner Führung über den Umfangsbereich (6) der Tragtrommel (4) mit der mindestens einen Flüssigkeit (9) besprüht wird.

4. Verfahren nach einem der vorhergehenden Ansprüche,
**dadurch gekennzeichnet,**
**dass** die mindestens eine Flüssigkeit (9) mit wenigstens einer vorzugsweise steuer-/regelbaren Sprüheinrichtung (7), die mindestens eine, vorzugsweise mehrere Sprühdüsen (8) umfasst, ein- beziehungsweise aufgebracht wird.

5. Verfahren nach einem der vorhergehenden Ansprüche,
**dadurch gekennzeichnet,**
**dass** das Lösen des Aufführstreifens (5) von der Tragtrommel (4) durch mindestens einen vorzugsweise anstellbaren Schaber (13), insbesondere durch einen Klingen- und/oder Luftschaber, erfolgt.

6. Verfahren nach Anspruch 5,
**dadurch gekennzeichnet,**
**dass** der Schaber (13) ständig oder nur während des Aufführens an die Tragtrommel (4) angelegt wird.

7. Verfahren nach einem der vorhergehenden Ansprüche,
**dadurch gekennzeichnet,**
**dass** während der Führung des Aufführstreifens (5) über den Umfangsbereich (6) der Tragtrommel (4) der Tambour (3) an die Tragtrommel (4) bei Ausbildung eines Nips zwischen der Tragtrommel (4) und dem Tambour (3) angelegt wird,
**dass** danach der Aufführstreifen (5) bis zu einer gewünschten Breite der Materialbahn (2) breitgefahren wird und
**dass** anschließend die Materialbahn (2) durchtrennt und mit dem Aufwickeln der Materialbahn (2) auf den Tambour (3) zu einer Wickelrolle begonnen wird.

8. Verfahren nach einem der Ansprüche 1 bis 6,
**dadurch gekennzeichnet,**
**dass** während der Führung des Aufführstreifens (5) über den Umfangsbereich (6) der Tragtrommel (4) er bis zu einer gewünschten Breite der Materialbahn (2) breitgefahren wird,
**dass** danach der Tambour (3) an die Tragtrommel (4) bei Ausbildung eines Nips zwischen der Tragtrommel (4) und dem Tambour (3) angelegt wird und dass anschließend die Materialbahn (2) durchtrennt und mit dem Aufwickeln der Materialbahn (2) auf den Tambour (3) zu einer Wickelrolle begonnen wird.

9. Verfahren nach Anspruch 7 oder 8,
**dadurch gekennzeichnet,**
**dass** das Breitfahren des Aufführstreifens (5) bis zu einer gewünschten Breite der Materialbahn (2) mittels mindestens eines Spitzenschneiders erfolgt.

10. Verfahren nach Anspruch 7 oder 8,
**dadurch gekennzeichnet,**
**dass** die gewünschte Breite der Materialbahn (2) die ganze Bahnbreite ist.

11. Verfahren nach einem der Ansprüche 7 bis 10,
**dadurch gekennzeichnet,**
**dass** das Durchtrennen der Materialbahn (2) passiv, insbesondere durch Selbsttrennung mittels Ausbildung einer Schlaufe, und/oder aktiv, insbesondere mittels eines Goosenecks, eines IBS-Bands oder eines Wasserstrahls, erfolgt.

12. Verfahren nach einem der Ansprüche 7 bis 11,
**dadurch gekennzeichnet,**
**dass** das Durchtrennen der Materialbahn (2) erfolgt, nachdem sie mindestens ein gewünschtes Qualitätsmerkmal und/oder Produktionsmerkmal erfüllt.

13. Verfahren nach Anspruch 12,
**dadurch gekennzeichnet,**
**dass** das mindestens eine Qualitätsmerkmal der Materialbahn (2) die Oberflächenrauhigkeit, das Schrumpfungsquerprofil oder die Faserorientierung ist.

14. Verfahren nach Anspruch 12,
**dadurch gekennzeichnet,**
**dass** das mindestens eine Produktionsmerkmal der Materialbahn (2) die Bahngeschwindigkeit, die Bahnbreite oder die Produktionsmenge ist.

15. Verfahren nach einem der vorhergehenden Ansprüche,
**dadurch gekennzeichnet,**
**dass** vor dem Heranführen des Aufführstreifens (5) an die Tragtrommel (4) der Tambour (3) derart angeordnet wird, dass zwischen der Tragtrommel (4) und dem Tambour (3) ein radialer Abstand (A) von mindestens 1 mm besteht.

16. Wickelmaschine (1) zum Aufführen einer Materialbahn (2), insbesondere einer Papier- oder Kartonbahn, auf einen Tambour (3), insbesondere einen leeren oder teilbewickelten Tambour (3), mit einer Tragtrommel (4), über deren Umfangsbereich (6) ein Aufführstreifen (5) geführt ist, und mit einem der Tragtrommel (4) in Bewegungsrichtung (B) des Aufführstreifens (5) nachgeordneten Ausschussbehälter (12), Auflöser oder Förderband, zur Durchführung des Verfahrens nach einem der Ansprüche 1 bis 15,
**dadurch gekennzeichnet,**
**dass** wenigstens eine mindestens eine, vorzugsweise mehrere Sprühdüsen (8) aufweisende und vorzugsweise steuer-/regelbare Sprüheinrichtung (7) vorgesehen ist, die mindestens eine Flüssigkeit (9) zwischen die Tragtrommel (4) und den Aufführstreifen (5) zumindest während der Führung des Aufführstreifens (5) über den Umfangsbereich (6) der Tragtrommel (4) einbringt.

17. Wickelmaschine (1) nach Anspruch 16,
**dadurch gekennzeichnet,**
**dass** die mindestens eine Sprüheinrichtung (7) derart angeordnet ist, dass die Tragtrommel (4) in dem Bereich (10), in welchem der Aufführstreifen (5) auf sie aufläuft, zumindest während der Führung des Aufführstreifens (5) mit der mindestens einen Flüssigkeit (9) besprüht wird.

18. Wickelmaschine (1) nach Anspruch 16 oder 17,
**dadurch gekennzeichnet,**
**dass** die mindestens eine Sprüheinrichtung (7) derart angeordnet ist, dass der Aufführstreifen (5) zumindest während seiner Führung über den Umfangsbereich (6) der Tragtrommel (4) mit der mindestens einen Flüssigkeit (9) besprüht wird.

19. Wickelmaschine (1) nach Anspruch 16, 17 oder 18,
**dadurch gekennzeichnet,**
**dass** die mindestens eine vorzugsweise steuer-/regelbare Sprüheinrichtung (7) zumindest eine Zuleitung (11), ein Absperrorgan, einen Mengeneinsteller und mehrere Sprühdüsen (8) umfasst.

20. Wickelmaschine (1) nach einem der Ansprüche 16 bis 19,
**dadurch gekennzeichnet,**
**dass** mindestens ein vorzugsweise anstellbarer Schaber (13), insbesondere ein Klingen- und/oder Luftschaber, zum Lösen des Aufführstreifens (5) von der Tragtrommel (4) vorgesehen ist.

## Claims

1. Method for feeding a web (2), in particular a paper or board web, onto a spool (3), in particular onto an empty or partly wound spool (3), first of all a feed strip (5) of the web (2) being guided over a circumferential region (6) of a carrier drum (4) into a broke container (12), into a pulper or onto a conveyor belt,
**characterized in that**
at least one liquid is introduced between the carrier drum (4) and the feed strip (5), at least as the feed strip (5) is being guided over the circumferential region (6) of the carrier drum (4).

2. Method according to Claim 1,
**characterized in that**
the carrier drum (4) is sprayed with the at least one liquid (9) in the region (10) in which the feed strip (5) runs onto the said carrier drum (4), at least during the guidance of the feed strip (5).

3. Method according to Claim 1 or 2,
**characterized in that**
the feed strip (5) is sprayed with the at least one liquid (9), at least while the said feed strip is being guided over the circumferential region (6) of the carrier drum (4).

4. Method according to one of the preceding claims,
**characterized in that**
the at least one liquid (9) is introduced or applied with at least one spraying device (7) which can preferably be controlled/regulated and which comprises at least one spray nozzle (8), preferably a plurality thereof.

5. Method according to one of the preceding claims,
**characterized in that**
the feed strip (5) is detached from the carrier drum (4) by at least one preferably adjustable doctor (13), in particular by a blade doctor and/or air knife.

6. Method according to Claim 5,
**characterized in that**
the doctor (13) is applied to the carrier drum (4) continuously or only during the feeding.

7. Method according to one of the preceding claims,
**characterized in that**
as the feed strip (5) is guided over the circumferential region (6) of the carrier drum (4), the spool (3) is set against the carrier drum (4), forming a nip between the carrier drum (4) and the spool (3),
**in that** after that the feed strip (5) is widened as far as a desired width of the web (2) and
**in that** the web (2) is then severed and a start is made on winding the web (2) onto the spool (3) to form a wound reel.

8. Method according to one of Claims 1 to 6,
**characterized in that**
as the feed strip (5) is guided over the circumferential region (6) of the carrier drum (4), it is widened as far as a desired width of the web (2),
**in that** after that the spool (3) is set against the carrier drum (4), forming a nip between the carrier drum (4) and the spool (3), and
**in that** the web (2) is then severed and a start is made on winding the web (2) onto the spool (3) to form a wound reel.

9. Method according to Claim 7 or 8,
**characterized in that**
the feed strip (5) is widened as far as a desired width of the web (2) by means of at least one tip cutter.

10. Method according to Claim 7 or 8,
**characterized in that**
the desired width of the web (2) is the entire web width.

11. Method according to one of Claims 7 to 10,
**characterized in that**
the web (2) is severed passively, in particular by means of self-severing by means of forming a loop, and/or actively, in particular by means of a gooseneck, an IBS band or a water jet.

12. Method according to one of Claims 7 to 11,
**characterized in that**
the web (2) is severed after it has satisfied at least one desired quality feature and/or production feature.

13. Method according to Claim 12,
**characterized in that**
the at least one quality feature of the web (2) is the surface roughness, the transverse shrinkage profile or the fibre orientation.

14. Method according to Claim 12,
**characterized in that**
the at least one production feature of the web (2) is the web speed, the web width or the production rate.

15. Method according to one of the preceding claims,
**characterized in that**
before the feed strip (5) is led up to the carrier drum (4), the spool (3) is arranged in such a way that there is a radial spacing (A) of at least 1 mm between the carrier drum (4) and the spool (3).

16. Winding machine (1) for feeding a web (2), in particular a paper or board web, onto a spool (3), in particular an empty or partly wound spool (3), having a carrier drum (4) over the circumferential region (6) of which a feed strip (5) is led, and having a broke container (12), pulper or conveyor belt arranged after the carrier drum (4) in the direction of movement (B) of the feed strip (5), for carrying out the method according to one of Claims 1 to 15,
**characterized in that**
at least one spraying device (7) having at least one spray nozzle, preferably a plurality of spray nozzles (8), and preferably capable of being controlled/regulated is provided, which introduces at least one liquid (9) between the carrier drum (4) and the feed strip (5), at least as the feed strip (5) is being guided over the circumferential region (6) of the carrier drum (4).

17. Winding machine (1) according to Claim 16,
**characterized in that**
the at least one spraying device (7) is arranged in such a way that the carrier drum (4) is sprayed with the at least one liquid (9) in the region (10) in which the feed strip (5) runs onto the said carrier drum (4), at least as the feed strip (5) is being guided.

18. Winding machine (1) according to Claim 16 or 17,
**characterized in that**
the at least one spraying device (7) is arranged in such a way that the feed strip (5) is sprayed with the at least one liquid (9), at least as the said feed strip (5) is being guided over the circumferential region (6) of the carrier drum (4).

19. Winding machine (1) according to Claim 16, 17 or 18,
**characterized in that**
the at least one spraying device (7) that can preferably be controlled/regulated comprises at least one feed line (11), a shut-off element, a volume adjuster and a plurality of spray nozzles (8).

20. Winding machine (1) according to one of Claims 16 to 19,
**characterized in that**
at least one preferably adjustable doctor (13) is provided, in particular a blade doctor and/or air knife, for detaching the feed strip (5) from the carrier drum (4).

## Revendications

1. Procédé pour guider une nappe de matériau (2), en particulier une nappe de papier ou de carton, sur un tambour (3), en particulier sur un tambour (3) vide ou partiellement bobiné, un ruban de guidage (5) de la nappe de matériau (2) étant d'abord guidé sur une région périphérique (6) d'un cylindre porteur (4) dans un récipient d'éjection (12), dans un pulpeur ou sur une bande transporteuse,
**caractérisé en ce**
**qu'**entre le cylindre porteur (4) et le ruban de guidage (5) est au moins introduit un liquide (9) au moins pendant le guidage du ruban de guidage (5) sur la région périphérique (6) du cylindre porteur (4).

2. Procédé selon la revendication 1,
**caractérisé en ce que**
le cylindre porteur (4) est pulvérisé avec l'au moins un liquide (9) dans la région (10) dans laquelle le ruban de guidage (5) passe sur elle, au moins pendant le guidage du ruban de guidage (5).

3. Procédé selon la revendication 1 ou 2,
**caractérisé en ce que**
le ruban de guidage (5) est pulvérisé avec l'au moins un liquide (9) au moins pendant son guidage sur la région périphérique (6) du cylindre porteur (4).

4. Procédé selon l'une quelconque des revendications précédentes,
**caractérisé en ce que**
l'au moins un liquide (9) est introduit ou appliqué avec au moins un dispositif de pulvérisation (7) de préférence commandable/réglable, qui comprend au moins une, et de préférence plusieurs buses de pulvérisation (8).

5. Procédé selon l'une quelconque des revendications précédentes,
**caractérisé en ce que**
le détachement du ruban de guidage (5) du cylindre porteur (4) s'effectue par au moins un racloir (13) de préférence pouvant être avancé, notamment par un racloir à lame et/ou à air.

6. Procédé selon la revendication 5,
**caractérisé en ce que**
le racloir (13) est appliqué constamment ou seulement pendant le guidage sur le cylindre porteur (4).

7. Procédé selon l'une quelconque des revendications précédentes,
**caractérisé en ce que**
pendant le guidage du ruban de guidage (5) sur la région périphérique (6) du cylindre porteur (4), le tambour (3) est appliqué contre le cylindre porteur (4) en réalisant un pinçage entre le cylindre porteur (4) et le tambour (3),
**en ce qu'**ensuite le ruban de guidage (5) est élargi jusqu'à une largeur souhaitée de la nappe de matériau (2) et
**en ce qu'**ensuite la nappe de matériau (2) est sectionnée et l'on commence le bobinage de la nappe de matériau (2) sur le tambour (3) pour former une bobine.

8. Procédé selon l'une quelconque des revendications 1 à 6,
**caractérisé en ce que**
pendant le guidage du ruban de guidage (5) sur la région périphérique (6) du cylindre porteur (4), il est élargi jusqu'à une largeur souhaitée de la nappe de matériau (2),
**en ce qu'**ensuite le tambour (3) est appliqué contre le cylindre porteur (4) en réalisant un pinçage entre le cylindre porteur (4) et le tambour (3) et **en ce qu'**ensuite la nappe de matériau (2) est sectionnée et l'on commence le bobinage de la nappe de matériau (2) sur le tambour (3) pour former une bobine.

9. Procédé selon la revendication 7 ou 8,
**caractérisé en ce que**
l'élargissement du ruban de guidage (5) s'effectue jusqu'à une largeur souhaitée de la nappe de matériau (2) au moyen d'au moins un appareil de coupe en pointe.

10. Procédé selon la revendication 7 ou 8,
**caractérisé en ce que**
la largeur souhaitée de la nappe de matériau (2) est la largeur complète de la nappe.

11. Procédé selon l'une quelconque des revendications 7 à 10,
**caractérisé en ce que**
le sectionnement de la nappe de matériau (2) s'effectue de manière passive, notamment par sectionnement automatique en réalisant une boucle, et/ou de manière active, notamment au moyen d'un col de cygne, d'une bande IBS ou d'un jet d'eau.

12. Procédé selon l'une quelconque des revendications 7 à 11,
**caractérisé en ce que**
le sectionnement de la nappe de matériau (2) s'effectue après qu'elle a satisfait à au moins une caractéristique de qualité souhaitée et/ou une caractéristique de production souhaitée.

13. Procédé selon la revendication 12,
**caractérisé en ce que**
l'au moins une caractéristique de qualité de la nappe de matériau (2) est la rugosité de surface, le profil transversal de retrait ou l'orientation des fibres.

14. Procédé selon la revendication 12,
**caractérisé en ce que**
l'au moins une caractéristique de production de la nappe de matériau (2) est la vitesse de la nappe, la largeur de la nappe ou la quantité de production.

15. Procédé selon l'une quelconque des revendications précédentes,
**caractérisé en ce**
**qu'**avant le rapprochement du ruban de guidage (5) du cylindre porteur (4), le tambour (3) est disposé de telle sorte qu'entre le cylindre porteur (4) et le tambour (3) existe un écartement radial (A) d'au moins 1 mm.

16. Bobineuse (1) pour guider une nappe de matériau (2), en particulier une nappe de papier ou de carton, sur un tambour (3), en particulier un tambour vide ou partiellement bobiné (3), comprenant un cylindre porteur (4) sur la région périphérique (6) duquel est guidé un ruban de guidage (5), et comprenant un récipient d'éjection (12), un pulpeur ou une bande transporteuse monté(e) après le cylindre porteur (4) dans le sens de déplacement (B) du ruban de guidage (5), pour mettre en oeuvre le procédé selon l'une quelconque des revendications 1 à 15,
**caractérisée en ce**
**qu'**au moins un dispositif de pulvérisation (7) présentant au moins une, de préférence plusieurs buses de pulvérisation (8) et de préférence commandable/réglable est prévu, lequel introduit l'au moins un liquide (9) entre le cylindre porteur (4) et le ruban de guidage (5) au moins pendant le guidage du ruban de guidage (5) sur la région périphérique (6) du cylindre porteur (4).

17. Bobineuse (1) selon la revendication 16,
**caractérisée en ce que**
l'au moins un dispositif de pulvérisation (7) est disposé de telle sorte que le cylindre porteur (4), dans la région (10) dans laquelle le ruban de guidage (5) passe sur lui, soit pulvérisé au moins pendant le guidage du ruban de guidage (5) avec l'au moins un liquide (9).

18. Bobineuse (1) selon la revendication 16 ou 17,
**caractérisée en ce que**
l'au moins un dispositif de pulvérisation (7) est disposé de telle sorte que le ruban de guidage (5) soit pulvérisé au moins pendant son guidage sur la région périphérique (6) du cylindre porteur (4) avec l'au moins un liquide (9).

19. Bobineuse (1) selon la revendication 16, 17 ou 18,
**caractérisée en ce que**
l'au moins un dispositif de pulvérisation de préférence commandable/réglable (7) comprend au moins une conduite d'amenée (11), un organe d'arrêt, un dispositif d'ajustement de quantité et plusieurs buses de pulvérisation (8).

20. Bobineuse (1) selon l'une quelconque des revendications 16 à 19,
**caractérisée en ce que**
l'au moins un racloir (13) pouvant de préférence être avancé, notamment un racloir à lame et/ou à air, est prévu pour détacher le ruban de guidage (5) du cylindre porteur (4).
